# DEMANDE DE BREVET EUROPEEN

(11) **EP 0 424 196 A1**
(43) Date de publication de la demande: **24.04.1991**
(21) Numéro de dépôt: 90402647.3
(22) Date de dépôt: 26.09.1990
(51) Int. Cl.: A47F 9/04, B65B 43/14

(54) **Meuble-caisse de sortie pour supermarché et hypermarché**

(30) Priorité: 17.10.1989 FR 8913530
(71) Demandeur: RASEC, Société Anonyme, F-41200 Romorantin (FR)
(72) Inventeur: Morcellet, Jean-Michel, F-41400 Montrichard (FR)
(74) Mandataire: Tony-Durand, Serge (FR)

(57) **Abrégé**

Ce meuble-caisse comporte un tapis sans fin d'entrée (1) et un tapis sans fin de sortie (2), séparés par la caisse enregistreuse (3) et des appareils auxiliaires de saisie de données. Le long du tapis de sortie (2), et du côté opposé au couloir de circulation (5) de la clientèle passant devant la caisse correspondante (3), il est prévu un distributeur de sachets d'emballage (14), situé au dessus du niveau du tapis de sortie (2). Ce distributeur comprend plusieurs postes de distribution disposés les uns à la suite des autres en regard du tapis de sortie (2) et comportant chacun des bras horizontaux (13) auxquels sont suspendus une série de sachets d'emballage (14) placés l'un derrière l'autre, le sachet situé à l'extérieur de chaque groupe pouvant être maintenu ouvert sur les bras de support correspondant.

Ce meuble-caisse est destiné à être installé à la sortie d'un supermarché ou d'un hypermarché.

## Description

La présente invention concerne les meubles-caisses sont installés, en lignes parallèles, à la sortie d'un supermarché ou d'un hypermarché.

Les meubles de ce genre comportent un tapis sans fin d'entrée et un tapis sans fin de sortie, lesquels sont séparés par la caisse enregistreuse et les appareils auxiliaires de saisie de données. Le premier de ces tapis est destiné à recevoir les marchandises extraites par chaque client hors du chariot utilisé par celui-ci. Quant au tapis de sortie, il a pour fonction d'évacuer les marchandises après contrôle par la caissière de façon à ce que l'acheteur puisse les remettre en place dans son chariot.

Grâce aux appareils actuels de lecture de codes-barres, les opérations de contrôle effectuées par les caissières sont maintenant réalisées beaucoup plus rapidement que par le passé. Par contre, les opérations de remise en place des marchandises dans chaque chariot continuent de nécessiter un temps relativement important, d'autant plus qu'à cette occasion les acheteurs sont amenés à regrouper certains produits dans des sachets d'emballage afin de faciliter leur transport ultérieur. Or les opérations à effectuer par ceux-ci sont malaisées puisqu'il faut tout d'abord ouvrir chaque sachet, puis le maintenir ensuite ouvert avec une main tout en le remplissant à l'aide de l'autre main. C'est la raison pour laquelle les opérations réalisées par chaque client nécessitent maintenant un temps plus important que les opérations de contrôle elles-mêmes. Ceci retarde donc l'ensemble des opérations et a pour conséquence que pour éviter la formation de files d'attente devant les caisses de sortie, il est nécessaire d'augmenter le nombre de celles-ci. Or ceci soulève un certain nombre de difficultés, notamment augmentation du personnel et des frais généraux, augmentation des frais d'installation et accroissement de l'espace occupé par les caisses de contrôle, etc.

C'est pourquoi la présente invention a pour but de réaliser un meuble-caisse de sortie qui est conçu de façon à faciliter les opérations réalisées par la clientèle afin de réduire leur temps d'exécution.

A cet effet, le meuble-caisse selon l'invention est caractérisé en ce qu'il est prévu, le long du tapis de sortie de ce meuble, et du côté opposé au couloir de circulation de la clientèle passant devant la caisse correspondante, un distributeur de sachets d'emballage, situé au dessus du niveau du tapis de sortie, et comprenant plusieurs postes de distribution disposés les uns à la suite des autres en regard du tapis de sortie et comportant chacun des bras horizontaux auxquels sont suspendus une série de sachets d'emballage placés l'un derrière l'autre, le sachet situé à l'extérieur de chaque groupe pouvant être maintenu ouvert sur les bras de support correspondant.

Dans ces conditions, chaque client peut procéder très facilement et rapidement aux opérations d'emballage des marchandises achetées, ainsi qu'à la remise en place de celles-ci dans le chariot utilisé.

Du reste, les différents avantages du meuble-caisse selon l'invention apparaitront au cours de la description suivante d'un exemple de réalisation de celui-ci. Cette description est donnée en référence au dessin annexé à simple titre indicatif, et sur lequel :
La figure 1 est une vue en perspective d'un meuble-caisse selon l'invention.
La figure 2 est une vue en plan de dessus d'un tel meuble, le meuble voisin étant représenté en traits mixtes sur cette même figure.

Le meuble-caisse représenté à titre d'exemple est du type de celui faisant l'objet de la demande de brevet FR 2.622.422. Ce meuble comporte donc un tapis sans fin d'entrée 1 et un tapis sans fin de sortie 2 qui sont séparés par la caisse enregistreuse désignée par la référence générale 3. En regard de celle-ci, il est prévu un emplacement libre 4, réservé à la caissière chargée du contrôle. Celle-ci fait donc face au couloir 5 prévu pour le passage de la clientèle, lequel couloir est délimité par le meuble considéré, désigné par la référence générale 6, et un autre meuble voisin 6a représenté en traits mixtes sur la figure 2.

Dans l'exemple représenté chacun de ces meubles présente un décrochement 7 sur sa facade avant, c'est-à-dire sa facade tournée du côté du couloir de circulation 5. Ce décrochement est situé à l'endroit de la séparation entre la caisse 3 et le tapis de sortie 2. En effet, la face avant du bati 8 servant de support à ce tapis se trouve située en retrait par rapport à la face avant de la caisse 3. Il en résulte qu'à cet endroit l'intervalle E1 entre deux meubles-caisses successifs 6 et 6a est plus important que l'intervalle E2 existant à l'entrée du couloir de circulation 5. Ceci a pour avantage de ménager en 9 une place privilégiée pour chaque client, à proximité de la caissière et des produits portés par le tapis de sortie 2. Par ailleurs, cet accroissement d'espace libre permet au client de disposer son chariot C en biais, comme représenté sur la figure 2 ce qui facilite les opérations de chargement de ce dernier.

Etant donné que le présent meuble est du type de celui décrit dans la demande française 2.622.422, il comporte, à l'entrée du tapis de sortie 2, un moyen de détection connecté au moteur d'entraînement de ce tapis, de façon à provoquer une avance limitée de ce dernier dès que des marchandises 10 se trouvent placées sur l'extrémité amont de celui-ci. En conséquence, contrairement à ce qui est le cas dans les meubles-caisses de type usuel, les marchandises ne sont pas évacuées directement jusqu'à l'extrémité du meuble-caisse. Au contraire, dans le cas présent elles restent situées sur le tapis de sortie à proximité de la caissière, et elles subissent simplement une avance "pas à pas" au fur et à mesure que la caissière place de nouveaux produits sur l'extrémité amont du tapis de sortie.

Conformément à l'invention, le présent meuble comporte en outre un distributeur 11 de sachets d'emballage qui est agencé de façon très particulière. Ce distributeur est situé au dessus du niveau du tapis de sortie 2, et il est disposé le long de ce tapis, du côté opposé au couloir de circulation 5. A cet effet, le bati 8 servant de support au tapis de sortie 2 présente une largeur nettement plus importante que celle de ce tapis de façon à ce qu'il existe une plage horizontale libre 12 le long dudit tapis du côté opposé au couloir de circulation 5. Le distributeur 11 de sachets d'emballage est donc installé au dessus de cette plage libre.

Ce distributeur comprend plusieurs postes de distribution, par exemple trois, comme cela est le cas dans l'exemple représenté. Ces postes de distribution sont disposés les uns à la suite des autres, sur toute la longueur du tapis de sortie 2. Chacun d'eux comprend deux bras horizontaux 13 auxquels sont suspendus une série de sachets d'emballage 14 en matière plastique. Dans chaque poste de distribution, les sachets successifs sont attachés l'un à l'autre de façon précaire, comme prévu dans la demande de brevet FR 2.602.490, afin que le retrait du sachet placé en avant provoque automatiquement l'ouverture du sachet situé immédiatement derrière, lequel reste alors suspendu en position ouverte sur les bras 13 du poste de distribution correspondant.

En conséquence, à tout moment il existe trois sachets 14 maintenus complètement ouverts sur le distributeur 11. Dans ces conditions, le client situé à l'emplacement 9 peut très aisément placer, dans l'un ou l'autre de ces sachets, les marchandises sortant de la caisse et qui se trouvent placées sur le tapis 2 de sortie. Il peut alors faire un tri pour regrouper certaines marchandises dans un sachet et d'autres dans un autre sachet, par exemple en fonction de leur nature. Comme on le comprend aisément, ces opérations peuvent être réalisées très rapidement puisque les sachets sont maintenus ouverts de sorte que le client peut utiliser simultanément ses deux mains pour remplir deux sachets en même temps.

Il convient de noter qu'à l'emplacement 9, chaque client se trouve situé dans une position optimum pour réaliser les opérations de remplissage des sachets 14, ainsi que leur mise en place dans les chariots 6. Or chaque client est tout naturellement amené à se placer à l'endroit de l'emplacement 9, et non pas au bout du meuble-caisse. Ceci est du au fait que, grâce au système d'avance pas à pas des tapis de sortie 2, les marchandises 10 ne sont pas évacuées directement jusqu'à l'extrémité du meuble. En conséquence, le client est amené à rester à proximité immédiate de la caissière, de sorte qu'il fait face au distributeur 11 et qu'il peut réaliser, dans les meilleurs conditions possibles le remplissage des sachets 14, puis leur transfert dans le chariot C.

En ce qui concerne cette dernière opération, celle-ci se trouve facilitée par le fait que l'intervalle disponible E1 est accru grâce au décrochement 7, ce qui permet de placer le chariot en biais comme représenté sur la figure 2.

Grâce à la conception du présent meuble-caisse, les opérations effectuées par chaque client nécessitent un temps moindre que par le passé. En conséquence, le temps d'exécution de ces opérations est désormais à peu près identique à la durée des opérations effectuées par la caissière. Ceci permet donc d'éviter que le travail de cette dernière soit ralenti par les opérations des clients eux-mêmes. Bien entendu, ceci a l'avantage de réduire le temps d'attente de la clientèle devant les caisses de sortie.

Il convient de noter que le meuble-caisse selon l'invention n'est pas limité à l'exemple décrit ci-dessus à simple titre indicatif. Ainsi, ce meuble pourrait fort bien ne pas comporter un décrochement 7 sur sa facade avant. Dans un tel cas, chaque client disposerait néanmoins d'un espace suffisant pour effectuer les opérations de remplissage des sachets d'emballage ainsi que la mise en place de ceux-ci dans le chariot de transport.

Par ailleurs, ce meuble-caisse pourrait fort bien ne pas comporter un système d'avance automatique pas à pas du tapis de sortie 2. Du reste, à la place d'un tel système, il pourrait être possible de prévoir un dispositif de commande actionné par la caissière et permettant de faire avancer pas à pas le tapis de sortie.

Quant au distributeur de sachets d'emballage, il pourrait être réalisé de fa on différente. Toutefois, il est impératif que les différentes postes de ce distributeur s'étendent dans le sens de la longueur le long du tapis de sortie, et du côté opposé au couloir de circulation, afin que chaque client puisse aisément remplir les sachets d'emballage. Bien entendu le nombre des postes de distribution de sachets peut varier.

## Revendications

1. Meuble-caisse de sortie pour supermarché et hypermarché, du type comportant un tapis sans fin d'entrée et un tapis sans fin de sortie, séparés par la caisse enregistreuse et des appareils auxiliaires de saisie de données, caractérisé en ce qu'il est prévu, le long du tapis de sortie, et du côté opposé au couloir de circulation de la clientèle passant devant la caisse correspondante, un distributeur de sachets d'emballage, situé au dessus du niveau du tapis de sortie, et comprenant plusieurs postes de distribution disposés les uns à la suite des autres en regard du tapis de sortie et comportant chacun des bras horizontaux auxquels sont suspendus une série de sachets d'emballage placés l'un derrière l'autre, le sachet situé à l'extérieur de chaque groupe pouvant être maintenu ouvert sur les bras de support correspondant.

2. Meuble-caisse selon la revendication 1, caractérisé en ce que le bâti (8), servant de support au tapis de sortie (2), comporte une plage horizontale libre (12) le long de ce tapis, du côté opposé au couloir de circulation (5), et le distributeur (11) de sachets d'emballage est situé au dessus de cette plage libre (12).
